# EUROPÄISCHE PATENTSCHRIFT

(11) **EP 0 596 390 B1**
(45) Veröffentlichungstag und Bekanntmachung des Hinweises auf die Patenterteilung: **22.01.1997**
(21) Anmeldenummer: 93117339.7
(22) Anmeldetag: 26.10.1993
(51) Int. Cl.: B31B 1/25, B26F 1/44

(54) **Matrizenbogen für ein Stanzwerkzeug zum Herstellen von Kartonagezuschnitten**
Die plate for the production of carton box blanks
Matrice pour la production de flans de boîtes en carton

(30) Priorität: 28.10.1992 DE 9214654 U
(43) Veröffentlichungstag der Anmeldung: 11.05.1994
(73) Patentinhaber: PCE PAPER CONVERTING EQUIPMENT GmbH, D-93073 Neutraubling (DE)
(72) Erfinder: Schäfer, Michael, D-90542 Eckental (DE)
(74) Vertreter: Grünecker, Kinkeldey, Stockmair & Schwanhäusser Anwaltssozietät

(56) Entgegenhaltungen:
- EP-A- 0 312 422
- DE-A- 2 445 652
- DE-A- 2 546 082
- DE-A- 2 831 619
- FR-A- 2 639 000

## Beschreibung

Die Erfindung bezieht sich auf einen Matrizenbogen für ein Stanzwerkzeug zum Herstellen von Kartonagenzuschnitten, der auf eine im wesentlichen biegesteife Werkzeugplatte aufklebbar ist und eine einer Patrize eines Stanzwerkzeuges zugewandte Schicht aufweist, auf deren Oberseite Rillnuten herausfräsbar sind, wobei der Matrizenbogen als Verbundplatte ausgebildet ist, bei der die einer Patrize zugewandte Schicht auf einer flexiblen auf die Werkzeugplatte lösbar aufklebbaren Trägerfolie aufgebracht ist.

Ein solcher Matrizenbogen ist in der DE-A-2 831 619 beschrieben.

Aus der DE-A-2546082 ist ein Stanzwerkzeug für Faltschachteln zum Prägen der Faltlinien und zum Ausstanzen von Schachtelzuschnitten bekannt. Die Matrize und Patrize werden durch ein relativ aufwendiges phototechnisches Verfahren hergestellt, bei dem eine mit einer lichtempfindlichen Schicht beschichtete Platte unter Zwischenschaltung eines Prägelinienbeziehungsweise Nutlinienfilms belichtet und die belichteten Stellen der Platten sodann ausgewaschen werden. Auf der Metallplatte sind dann entsprechend des Patrizen- beziehungsweise Matrizenprofils Erhebungen aus verbleibenden Resten der lichtempfindlichen Schicht angeordnet.

Aus dem Stand der Technik gemäß DE-A-2 831 619 sind weiterhin Matrizenbogen für Stanzwerkzeuge zum Herstellen von Kartonagenzuschnitten bekannt, die aus einer Phenol-Hartpapiertafel mit Gewebeeinlagen bestehen. Diese Matrizenbogen werden mittels eines Haftklebers auf die Werkzeugplatte geklebt. Entsprechend der Größe und Form des Stanzwerkzeuges wird der Matrizenbogen durch Fräswerkzeuge mit einer der Patrize entsprechenden Gegenkontur versehen. Insbesondere werden Rillnuten in den Matrizenbogen eingefräst, an denen bei der Herstellung der Kartonagenzuschnitte die Faltrillen erzeugt werden. Die Bearbeitungsgenauigkeit und Materialstärke der Matrizenbogen richtet sich hierbei nach der zu verarbeitenden Kartonqualität. Im Bereich der Rillnuten wird das Tafelmaterial bis auf eine verbleibende Restdicke con ca. 0,1 mm abgefräst. Das verbleibende Restmaterial am Nutgrund besteht im wesentlichen aus der untersten Gewebeeinlage. Ein Wiederverwenden des mit dem Haftkleber aufgebrachten Matrizenbogens ist nur mit sorgfalt möglich.

Es ist daher die Aufgabe der vorliegenden Erfindung, einen alternativen Matrizenbogen zur Verfügung zu stellen, der wiederholt eingesetzt werden kann.

Diese Aufgabe wird erfindungsgemäß dadurch gelöst, daß ein Nutgrund der aus dem Matrizenbogen herausfräsbaren Rillnuten durch die Trägerfolie gebildet ist, während die seitlichen Nutränder durch die darauf aufgebrachte Schicht gebildet sind. Durch das Verwenden einer flexiblen Trägerfolie werden nach dem Einfräsen der Rillnuten über den gesamten Matrizenbogen verteilt bewegliche Scharniere gebildet, durch die der gesamte Matrizenbogen eine sehr flexible Struktur erhält. Diese flexible Struktur ermöglicht es, den Matrizenbogen nach der Beendigung eines Auftrages zur Herstellung eines Kartonagenzuschnitts wieder von der Werkzeugplatte zu entfernen, ohne daß die in lauter Einzelteile zerfräste Schicht brechen würde. Weiterhin können nun Stanzwerkzeuge und dazugehörige Matrizenbogen zusammen auf Lager gelegt und schnellstmöglich wieder abgerufen werden, wobei eine Neuerstellung eines Matrizenbogens nicht notwendig ist. Hierdurch werden enorme Kosten und Bearbeitungszeiten eingespart.

Zwar ist aus der EP-A-0312422 eine Matrizenwalze bekannt, ein der segmentweise elastisch verformbare Metallplatten mit Erhöhungen mittels Magnetkraft am Außenumfang angeordnet sind. Jedoch handelt es sich hier nicht um eine Verbundplatte, deren der Patrize zugewandte Schicht auf einer flexiblen auf die Werkzeugplatte lösbar aufklebbaren Trägerfolie aufgebracht ist.

Eine weitere Matrize ist in der FR-A-26 39 000 beschrieben. Diese umfaßt eine Platte, die mittels Positioniereinrichtungen gegenüber der Patrize positionierbar ist und die lösbar auf einer Basisplatte aufklebbar ist. Der übrige Aufbau der Matrize ist nicht in eindeutiger Weise beschrieben.

Weiterhin ist im Stand der Technik nicht bekannt, Rillnuten aus einem Matrizenbogen mit einer Trägerfolie als Nutgrund herauszufräsen, wobei die Trägerfolle lösbar aufklebbar auf die Werkzeugplatte ist.

Von Vorteil ist es, wenn die Trägerfolle aus Polyester hergestellt ist. Diese Folien sind besonders preiswert und entsprechend für den Einsatzfall gut geeignet.

Vorzugsweise wird die Schicht aus Phenol-Hartpapiertafeln hergestellt, welche sich für den Einsatz in entsprechenden Stanzmaschinen zur Herstellung von Kartonagenzuschnitten besonders bewährt haben.

Bevorzugt werden hierbei Phenol-Hartpapiertafeln mit Gewebeeinlagen verwendet.

In einer bevorzugten Ausführungsform ist die Trägerfolie durch eine beidseitig selbstklebende Klebeschicht mit der Werkzeugplatte lösbar verbindbar. Diese Verbindungsmethode ist für den vorgesehenen Einsatzfall besonders einfach und preisgünstig.

Vorteilhafterweise wird die Trägerfolie einseitig mit einer Klebeschicht versehen, auf der die Schicht aufgebracht ist. Im folgenden wird die Erfindung anhand eines Ausführungsbeispieles des erfindungsgemäßen Matrizenbogens näher erläutert. Es zeigen:
- Fig. 1: einen Querschnitt eines erfindungsgemäßen Matrizenbogens,
- Fig. 2: einen vergrößerten Ausschnitt des bearbeiteten und auf einer Werkzeugplatte aufgebrachten Matrizenbogens in einer Draufsicht und;
- **Fig. 3**: den Auschnitt des bearbeiteten Matrizenbogens aus Fig. 2 in einer Schnittdarstellung entlang der Linie I-I.

Der Matrizenbogen gemäß Fig. 1 besteht aus einer Trägerfolie 1 und einer bevorzugt aus Phenol-Hartpapier mit Gewebeeinlage bestehenden Schicht 2. Die flexible Trägerfolie 1 und die Schicht 2 sind bevorzugt durch eine einseitig auf die Trägerfolie aufgebrachte Klebeschicht miteinander verbunden. Die flexible Trägerfolie 1 besteht bevorzugt aus Polyester. Die so gebildete Verbundplatte 3 wird als Matrizenbogen für ein Stanzwerkzeug zum Herstellen von Kartonagenzuschnitten verwendet. Bei einem solchen Werkzeug handelt es sich meistens um ein Bandstahlschnitt-Werkzeug, dessen Oberflächenkontur von Prägestempeln und Messern besetzt ist. Wie in den Fig. 2 und 3 zu sehen ist, müssen nun entsprechend den Prägestempeln bzw. -leisten und den Messern, um aus dem Matrizenbogen eine Matrize herzustellen, dazu passende Gegenkonturen aus der Verbundplatte 3 herausgearbeitet werden. Hierzu werden entsprechend dem Abdruck des Stanzwerkzeugs Rillnuten 4 aus der Oberseite der Verbundplatte 3 herausgefräst. Diese Rillnuten 4 weisen eine Tiefe auf, die sich bis zur Oberfläche der Trägerfolie 1 erstreckt. Während der Grund der Rillnuten 4 durch die Trägerfolie 1 gebildet wird, werden die Seitenwände durch die darauf aufgebrachte Schicht 2 gebildet. An den Stellen, wo später die Messer den zu bearbeitenden Kartonagenbogen durchtrennen sollen, wird die Schicht 2 gänzlich abgetragen. Die Rillnuten 4 hingegen dienen hauptsächlich zur Erzeugung von Faltrillen in Zusammenarbeit mit den Prägestempeln der Patrize.

Während des Einsatzes in einer Stanzmaschine ist der Matrizenbogen auf einer Werkzeugplatte 5 durch eine beidseitig selbstklebende Klebeschicht aufgeklebt. Die Klebeschicht kann sich auf der Rückseite der Trägerfolie 1 oder auf der Oberfläche der Werkzeugplatte befinden. Die verwendete Klebeschicht hat die Eigenschaft, daß sich der Matrizenbogen von der Werkzeugplatte wieder leicht lösen läßt. Bei diesem Loslösevorgang weist die Trägerfolie 1 am Grund der Rillnuten 4 eine Scharnierwirkung auf, die dazu führt, daß der gesamte Matrizenbogen eine relativ große Flexibilität erlangt. Die Verformung beim Loslösen des Matrizenbogens muß daher nicht von der relativ spröden Schicht 2 aufgefangen werden, sondern erfolgt gänzlich über die Trägerfolie 1. Ein Zerbrechen der Schicht 2 aus Phenol-Hartpapier, wie aus dem Stand der Technik bekannt, wird daher beim erfindungsgemäßen Matrizenbogen aus der Verbundplatte 3 nicht erfolgen.

Durch die so gewonnene Wiederverwendbarkeit der Matrizenbogen, die zusammen mit den entsprechenden Stanzwerkzeugen auf Lager gelegt werden können, wird eine große Kosten- und Zeitreduzierung bewirkt. Bei wechselnden Aufträgen müssen nunmehr nicht jeweils neue Matrizenbogen angefertigt werden, da diese für einen wiederkehrenden Auftrag bereits fertiggestellt im Lager vorhanden sind.

## Patentansprüche

1. Matrizenbogen für ein Stanzwerkzeug zum Herstellen von Kartonagenzuschnitten, der auf eine im wesentlichen biegesteife Werkzeugplatte (5) aufklebbar ist und eine einer Patrize eines Stanzwerkzeuges zugewandte Schicht (2) aufweist, auf deren Oberseite Rillnuten (4) herausfräsbar sind, wobei der Matrizenbogen als Verbundplatte (3) ausgebildet ist, bei der die einer Patrize zugewandte Schicht (2) auf einer flexiblen auf die Werkzeugplatte (5) lösbar aufklebbaren Tragerfolie (1) aufgebracht ist,
**dadurch gekennzeichnet,**
daß ein Nutgrund der aus dem Matrizenbogen herausfräsbaren Rillnuten (4) durch die Trägerfolie (1) gebildet ist, während die seitlichen Nutränder durch die darauf aufgebrachte Schicht (2) gebildet sind.

2. Matrizenbogen nach Anspruch 1,
**dadurch gekennzeichnet,**
daß die Trägerfolie (1) aus Polyester hergestellt ist.

3. Matrizenbogen nach Anspruch 1 oder 2,
**dadurch gekennzeichnet,**
daß die Schicht (2) aus Phenol-Hartpapiertafeln hergestellt ist.

4. Matrizenbogen nach Anspruch 3,
**dadurch gekennzeichnet,**
daß die Phenol-Harzpapiertafeln mit Gewebeeinlagen versehen sind.

5. Matrizenbogen nach einem der Ansprüche 1 bis 4,
**dadurch gekennzeichnet,**
daß die Trägerfolie (1) durch eine beidseitig selbstklebende Klebeschicht mit der werkzeugplatte (5) lösbar verbindbar ist.

6. Matrizenbogen nach einein der Ansprüche 1 bis 5,
**dadurch gekennzeichnet,**
daß die Trägerfolle (1) einseitig mit einer Klebeschicht versehen ist, auf der die Schicht (2) aufgebracht ist.

7. Verfahren zum Herstellen einer Matrize durch Verwenden eines Matrizenbogens gemäß einem der Ansprüche 1 bis 6, für ein Stanzwerkzeug zum Herstellen von Kartonagenzuschnitten, wobei
a) eine Werkzeugplatte (5) und/oder die einer Patrize abgewandte Seite des Matrizenbogens mit einer beidseitig selbstklebenden Klebeschicht versehen wird,
b) der Matrizenbogen (5) auf einer einer Patrize abgewandten Seite auf der Werkzeugplatte lösbar aufgebracht wird, und
c) aus der Oberseite des Matrizenbogens entsprechend der Patrize zugeordnete Rillnuten (4) herausgefräst werden, wobei der Nutgrund der Rillnuten (4) durch die Trägerfolien (1) gebildet wird, während die seitlichen Nutränder durch die darauf aufgebrachte Schicht (2) gebildet werden.

## Claims

1. Die plate for a stamping tool for producing carton box blanks, which can be adhesively attached to a tool plate (5) which is essentially resistant to bending and which has a layer (2), facing a male mould of a stamping tool, in the top side of which layer (2) grooves (4) can be milled, the die plate being constructed as a composite plate (3) in which the layer (2) facing a male mould is applied to a flexible support film (1) which can be releasably adhered to the tool plate (5), **characterised** in that a groove base of the grooves (4) milled into the die plate is formed by the support film (1) whilst the lateral groove edges are formed by the layer (2) applied thereon.

2. Die plate according to claim 1, **characterised** in that the support film (1) is manufactured from polyester.

3. Die plate according to claim 1 or 2, **characterised** in that the layer (2) is manufactured from phenol-cardboard panels.

4. Die plate according to claim 3, **characterised** in that the phenol-cardboard panels are provided with woven inserts.

5. Die plate according to one of the claims 1 to 4, **characterised** in that the support film (1) can be releasably attached to the tool plate (5) by a double-sided self-adhesive layer.

6. Die plate according to one of the claims 1 to 5, **characterised** in that the support film (1) is provided on one side with an adhesive layer to which the layer (2) is applied.

7. Method for producing a die by using a die plate according to one of the claims 1 to 6, for a stamping tool for manufacturing carton box blanks, wherein
a) a tool plate (5) and/or the side of the die plate facing away from a male mould is provided with a double-sided self-adhesive layer,
b) the die plate (5) is releasably applied to the tool plate on a side facing away from a male mould, and
c) grooves (4) corresponding to the male mould are milled out from the surface of the die plate, the groove base of the grooves (4) being formed by the support film (1), whilst the lateral groove edges are formed by the layer (2) applied thereon.

## Revendications

1. Feuille de matrice pour un outil à découper pour la fabrication de flans de cartonnages, laquelle feuille de matrice peut être collée sur une plaque porte-outil (5) sensiblement rigide à la flexion et comporte une couche (2) qui est tournée vers un poinçon d'un outil à découper et sur la face supérieure de laquelle peuvent être fraisées des encoches (4), la feuille de matrice étant réalisée sous forme de plaque composite (3) dans laquelle la couche (2), tournée vers un poinçon, est appliquée sur une feuille de support (1) pouvant être collée de manière détachable sur la plaque porte-outil (5),
**caractérisée** en ce
qu'un fond des encoches (4) fraisées dans la feuille de matrice est formé par la feuille de support (1) tandis que les bords latéraux des encoches sont formés par la couche (2) appliquée sur ladite feuille.

2. Feuille de matrice selon la revendication 1,
**caractérisée** en ce
que la feuille de support (1) est fabriquée en polyester.

3. Feuille de matrice selon la revendication 1 ou 2,
**caractérisée** en ce
que la couche (2) est fabriquée en plaques de carton-phénolique.

4. Feuille de matrice selon la revendication 3,
**caractérisée** en ce
que les plaques de carton-phénolique comportent des insertions de tissu.

5. Feuille de matrice selon l'une des revendications 1 à 4,
**caractérisée** en ce
que la feuille de support (1) peut être reliée de manière détachable à la plaque porte-outil (5) par une couche de colle autocollante sur les deux faces.

6. Feuille de matrice selon l'une des revendications 1 à 5,
**caractérisée** en ce
que la feuille de support (1) est pourvue sur une face d'une couche de colle sur laquelle est appliquée la couche (2).

7. Procédé de fabrication d'une matrice par utilisation d'une feuille de matrice selon l'une des revendications 1 à 6, pour un outil à découper pour la fabrication de flans de cartonnages dans lequel,
a) une plaque porte-outil (5) et/ou la face, tournée à l'opposé d'un poinçon, de la feuille de matrice est/sont pourvue(s) d'une couche de colle autocollante sur les deux faces,
b) la feuille de matrice (2) est appliquée de manière détachable sur la plaque porte-outil, sur la face tournée à l'opposé du poinçon, et
c) des encoches (4) sont fraisées en fonction du poinçon dans la face supérieure de la feuille de matrice, le fond des encoches (4) étant formé par la feuille de support (1) tandis que les bords latéraux des encoches sont formés par la couche (2) appliquée sur ladite feuille.
